# EUROPÄISCHE PATENTSCHRIFT

(11) **EP 1 245 716 B1**
(45) Veröffentlichungstag und Bekanntmachung des Hinweises auf die Patenterteilung: **25.04.2007**
(21) Anmeldenummer: 02005822.8
(22) Anmeldetag: 14.03.2002
(51) Int. Cl.: D06F 81/02

(54) **Bügelvorrichtung**
Ironing device
Dispositif de repassage

(30) Priorität: 30.03.2001 DE 10116105; 02.02.2002 DE 10204233
(43) Veröffentlichungstag der Anmeldung: 02.10.2002
(73) Patentinhaber: Vorwerk & Co. Interholding GmbH, 42275 Wuppertal (DE)
(72) Erfinder: Jacobs, Carsten, 42477 Radevormwald (DE); Kraut-Reinkober, Stefan, 51381 Leverkusen (DE); Hackert, Georg, 44869 Bochum (DE); Starflinger, Frank, 44894 Bochum (DE)
(74) Vertreter: Müller, Enno

(56) Entgegenhaltungen:
- EP-A- 0 708 194
- DE-C- 840 489
- GB-A- 804 645
- US-A- 2 333 784
- US-A- 2 661 552
- US-A- 2 671 975
- US-A- 2 701 425
- US-A- 2 908 984
- US-A- 5 433 034

## Beschreibung

Die Erfindung betrifft eine Bügelvorrichtung nach den Merkmalen des Oberbegriffs des Anspruches 1.

Derartige Bügelvorrichtungen sind bekannt. Diese weisen zur platzsparenden Lagerung ein ein- bzw. ausfahrbares Gestell mit sich im Bereich von Drehgelenken kreuzenden Gestellteilen auf.

Bei einer bekannten Bügelvorrichtung, vgl. US-PS 2 671 975, ist bei einem der Gestellteile eine Muffe vorgesehen, mit der oberseitig des Gelenks befindliche Festteile bzw. unterseitig des Gelenks befindliche Gestellteile vernietet sind. Herstellungsmäßig kann so leicht ein Gestellteil aus einem anderen Werkstoff wie etwa Holz vorgesehen werden.

Darüber hinaus ist es aus der GB 804 645 bekannt, oberhalb des Drehgelenks bei einem Gestellteil eine Längsverschiebbarkeit vorzusehen. Aus der EP 0 708 194 A1 ist es bekannt, oberhalb des Drehgelenks Gestellteile drehbeweglich miteinander zu verbinden.

Darüber hinaus ist zum Stand der Technik noch auf die US-PS 2 908 984, die DE 840 489, die US-PS 2 701 425, die US-PS 2 661 552 und die US-PS 2 333 784 hinzuweisen.

Ausgehend von dem zunächst genannten Stand der Technik stellt sich der Erfindung die Aufgabe, eine Bügelvorrichtung der in Rede stehenden Art hinsichtlich der Ausgestaltung des Gestells gebrauchsfreundlicher auszubilden.

Diese Aufgaben ist beim Gegenstand des Anspruches 1 gelöst. Zufolge dieser erfindungsgemäßen Ausgestaltung ist zur Lagerung der Bügelvorrichtung nicht nur das Gestell in bekannter Weise einfahrbar, sondern darüber hinaus auch derart teilbar, dass fußseitige, in der Regel U-förmig ausgeformte Teile eines jeden Gestellteils entfernt werden können oder bspw. etwa parallel zur Bügelbrettebene abgeschwenkt werden können.

Es wird auch vorgeschlagen, dass ein Drehgelenk eine Federvorspannung in Ausfahrstellung der Gelenkteile aufweist. Zufolge dessen ist eine Aufstellhilfe für den Benutzer gegeben. So ist das Ausfahren des Gestells aus einer Lagerstellung der Bügelvorrichtung mit eingefahrenem Gestell nach einer Entriegelung erleichtert. Diesbezüglich ist denkbar, im Bereich der Drehgelenke eine Torsions- oder Schenkelfeder anzuordnen, welche das scherenartige Aufstellen der über die Drehgelenke verbundenen Gestellteile mittels Federkraft unterstützt. So können bspw. Federschenkel einer jeden Achskörper des Drehgelenks umfassenden Feder in jeweils ein Gestellteil unter Vorspannung eingreifen. Die Federkraft ist hierbei so hoch eingestellt, dass sie bei Unterstützung des Benutzers durch Anheben des Bügelbretts das Gestell in die aufgestellte Stellung drängt, jedoch beim verfügten Einfahren des Gestells in die Lagerstellung keinen wesentlichen Widerstand für den Benutzer darstellt. Diesbezüglich wird weiter vorgeschlagen, dass in dem Gelenkbereich eine Muffe für eine Einsteckstange eines Gestellteils ausgebildet ist und dass die Muffe mittels einer Überwurfmutter an der Einsteckstange reibschlüssig festsetzbar ist. So ist bevorzugt die das freie Ende der Einsteckstange aufnehmende Muffe mit in Achsrichtung ausgerichteten Schlitzen versehen. Des Weiteren weist die Muffe ein Außengewinde auf, zur Zusammenwirkung mit der Überwurfmutter, welch letztere durch Anziehen derselben eine radiale Verspannung von Muffe und Einsteckstange bewirkt. Eine stabilisierende Wirkung ist weiter dadurch erreicht, dass eine in Gegenrichtung zu der herausnehmbaren Einsteckstange angeordnete Stange als Feststange ausgebildet ist, deren Stirnfläche einen Anschlag für die herausnehmbare Einsteckstange bildet. Demzufolge wird die Einsteckstange derart in die Muffe eingeschoben, dass diese stirnseitig stumpf gegen die Feststange des Gestells tritt. Die Muffe dient demnach lediglich der Festlegung der Einsteckstange und braucht keine durch das Gestell eingeleiteten Kräfte aufzunehmen. Entsprechend können Muffe und Überwurfmutter in herstellungstechnisch einfacher Weise bspw. als Kunststoffspritzteile hergestellt sein. Als Einsteck- und Feststangen finden bspw. Stahl- oder Aluminiumrohrprofile Verwendung.

Auch können aufstellseitig an einem Gestellteil Laufrollen angebracht sein und kann das Bügelbrett in einem Endbereich einen Dampferzeuger aufweisen. Um diesbezüglich eine Bügelvorrichtung der in Rede stehenden Art insbesondere handhabungstechnisch in vorteilhafter Weise weiterzubilden, wird vorgeschlagen, dass die Laufrollen dem, den Dampferzeuger aufweisenden Endbereich des Bügelbretts zugeordnet sind. Demzufolge hebt der Benutzer zum Verfahren der Bügelvorrichtung sowohl im eingefahrenen als auch im ausgefahrenen Zustand des Gestells die Vorrichtung an dem leichteren Ende an.
Das schwerere Ende der Vorrichtung ist den Laufrollen zugeordnet.

Eine gebrauchstechnisch vorteilhafte Ausgestaltung ist dadurch erreicht, dass zugeordnet zu einer Laufrolle ein Standfuß vorgesehen ist, der in einer Benutzungsstellung des Bügelbretts sich mit seiner Standfläche in Abstand zum Boden befindet, jedoch in einer Lagerstellung des Bügelbretts gegenüber der Laufrolle nach unten vorsteht. Zufolge dieser Ausgestaltung werden die Laufrollen über die zugeordneten Standfüße in einer Lagerstellung der Bügelvorrichtung, d. h. bei eingefahrenem Gestell und Aufstellen der Bügelvorrichtung, bspw. zum Anlehnen an eine Wand oder dergleichen, angehoben. Demnach ist die Bügelvorrichtung in der Lagerstellung gegen Wegrollen gesichert. In der Nutzungsstellung hingegen sind die Standfüße angehoben, so dass die Bügelvorrichtung über die Laufrollen verfahrbar ist, so auch in der eingefahrenen Stellung des Gestells, solange eine übliche Neigung der Bügelvorrichtung zum Verfahren derselben eingehalten wird. So bewirken die Standfüße bevorzugt erst bei einer über die Senkrechte hinausgehenden Verschwenkung der Bügelvorrichtung ein Anheben der Laufrollen. Diesbezüglich wird weiter vorgeschlagen, dass der Standfuß fest mit dem Gestellteil verbunden ist. Weiter kann vorgesehen sein, dass der Standfuß an der Laufrad-Halterung ausgebildet ist, so weiter bspw. einstückig mit dieser ausgeformt ist.

Nachstehend ist die Erfindung anhand der beigefügten Zeichnungen, welche lediglich zwei Ausführungsbeispiele darstellen, näher erläutert. Es zeigt:
- Fig. 1: eine erfindungsgemäße Bügelvorrichtung in perspektivischer Darstellung, eine erste Ausführungsform betreffend;
- Fig. 2: eine Herausvergrößerung eines, Gestellteile verbindenden Drehgelenkes mit einer, ein Ende einer Einsteckstange aufnehmenden Muffe;
- Fig. 3: eine der Fig. 2 entsprechende Darstellung, jedoch nach Aufdrehen einer Überwurfmutter auf die Muffe;
- Fig. 4: eine weitere schematische Darstellung des Drehgelenkes mit einer integrierten Schenkelfeder;
- Fig. 5: eine Detaildarstellung eines Gestellteilfußes mit einer Laufrolle in Benutzungsstellung;
- Fig. 6: eine schematische Seitenansicht hierzu;
- Fig. 7: eine der Fig. 5 entsprechende Darstellung, jedoch die abgehobene Stellung des Laufrades betreffend;
- Fig. 8: eine der Fig. 6 entsprechende Darstellung, jedoch die Stellung gemäß Fig. 7 betreffend;
- Fig. 9: eine perspektivische Darstellung einer erfindungsgemäßen Bügelvorrichtung unter Fortlassung einer Dampferzeugereinheit;
- Fig. 10: eine Herausvergrößerung eines Drehgelenks der zweiten Ausführungsform;
- Fig. 11: eine der Fig. 10 entsprechende Darstellung, unter Fortlassung einer, einer Feststange zuordbaren Drehgelenk-Aufnahme;
- Fig. 12: eine schematische, perspektivische Darstellung der fußseitigen Abschnitte des Gestells;
- Fig. 13: die Bügelvorrichtung in einer Lagerstellung mit angehobenen Laufrollen.

Dargestellt und beschrieben ist eine Bügelvorrichtung 1 in Form einer Dampfbügelvorrichtung, mit einem Bügelbrett 2, einem das Bügelbrett 2 tragenden Gestell 3 und einem nicht näher dargestellten, unterhalb des Bügelbretts 2 angeordneten Dampferzeuger 4.

Das Gestell 3 weist zwei, über Drehgelenke 5 verbundene Gestellteile 6, 7 auf und ist in üblicher Weise ein- und ausfahrbar zum Zusammenklappen bzw. Aufstellen der Bügelvorrichtung 1.

Die Gestellteile 6 und 7 sind zudem weiter teilbar. Hierzu sind untere, U-förmig gebogene Abschnitte 8, 9 entfernbar.

Die Gestellschenkel dieser Abschnitte 8, 9 formen Einsteckstangen 10 aus, welche jeweils in eine, im Gelenkbereich ausgebildete Muffe 11 eingeführt werden.

Die an dem Bügelbrett 2 verbleibenden Feststangen 13 der Gestellteile 6, 7 kreuzen im Bereich der Drehgelenke 5 und sind hier über einen Gelenkbolzen 14 zueinander verschwenkbar miteinander verbunden.

Die gelenkseitigen Endabschnitte der Feststangen 13 sind aufgenommen in, in Gelenkschalen 12 übergehenden, bevorzugt aus Kunststoff bestehenden und rohrförmig ausgestalteten Aufnahmen 15. Die den Feststangen 13 abgewandten Enden der Aufnahmen 15 formen die erwähnten Muffen 11 aus.

Die Muffen 11 besitzen ein Außengewinde 16. Die Muffenwandung ist mit parallel zur Achse verlaufenden Schlitzen 17 versehen.

Zur Festlegung der Abschnitte 8, 9 werden die Einsteckstangen 10 in die Muffe 11 eingeführt derart, dass deren Stirnfläche gegen die Stirnfläche der sich in Gegenrichtung erstreckenden Feststangen 13 anschlagen (vergl. Fig. 2).

Abschließend wird eine Überwurfmutter 18 über die Muffe 11 geschraubt, zur radialen Verspannung der Muffe 11 und der Einsteckstange 10. Somit ist die Einsteckstange 10 reibschlüssig in der Muffe 11 festgesetzt.

Um das Aufstellen der Bügelvorrichtung zu erleichtern, ist in jedem Drehgelenk 5 eine Federvorspannung in die Ausfahrstellung der Gelenkteile 6, 7 vorgesehen. Wie bspw. aus der Darstellung in Fig. 4 zu erkennen, kann diesbezüglich eine Schenkelfeder (19) vorgesehen sein, welche im Bereich der zusammenwirkenden Gelenkschalen 12, den Gelenkbolzen 14 umfassend, mit ihren Federschenkeln 20, 21 in die jeweiligen Gestellteile 6, 7 eingreift. Diese Federschenkel 20, 21 liegen hierbei unter Vorspannung in die Aufstellrichtung des Gestells in den Gestellteilen 6, 7 ein.

Des Weiteren weist das Gestell 3 Laufrollen 22 auf, welche dem, den Dampferzeuger 4 aufweisenden Endbereich des Bügelbretts zugeordnet sind.

Jeder Laufrolle 22 ist ein Standfuß 23 zugeordnet, welcher in der üblichen Benutzungsstellung gemäß Fig. 1, jedoch auch in einer üblichen Verschiebestellung bei eingefahrenem Gestell 3 sich mit Abstand zum Boden 24 befinden (vergl. Fig. 5, 6 und 12). Wird hingegen die Bügelvorrichtung 1 mit eingefahrenem Gestell 3 in eine Lagerstellung, bspw. zum Anlehnen an eine Wand oder dergleichen, verbracht, so gelangen die Standfüße 23 in eine Stellung, bei welcher diese ein Abheben der Laufrollen 22 vom Boden 24 bewirken (vergl. Fig. 7, 8 und 13).

Die Standfüße 23 sind drehfest mit dem zugeordneten Gestellteil 6 verbunden. Konkret ist bei dem dargestellten Ausführungsbeispiel vorgesehen, dass die Standfüße 23 einstückig an einer Laufrad-Halterung 25 ausgebildet sind.

Wie aus Fig. 12 zu erkennen, sind die, den mit Laufrollen 22 versehenen Einsteckstangen gegenüberliegenden Einsteckstangen 10 fußseitig mit Kunststoffkappen 30 versehen, welche zum einen zum Schutz des Bodenbelags dienen und zum anderen insbesondere auf glatten Böden, wie bspw. Bodenfliesen, einem Rutschen entgegenwirken.

## Patentansprüche

1. Bügelvorrichtung (1), vorzugsweise Dampfbügelvorrichtung, mit einem Bügelbrett (2) und einem das Bügelbrett (2) tragenden Gestell (3), wobei das Gestell (3) ausfahrbar ist und aus zwei, über Drehgelenke (5) verbundenen Gestellteilen (6, 7) besteht, **dadurch gekennzeichnet, dass** die Gestellteile (6,7) im Bereich des Drehgelenks (5) teilbar ausgebildet sind, derart, dass bei gebrauchsmäßiger Lagerung fußseitig Teile eines jeden Gestellteils entfernt werden können oder abgeschwenkt werden können und die an dem Bügelbrett (2) verbleibenden Feststangen (13) der Gestellteile (6, 7) im Bereich der Drehgelenke sich kreuzen und hier über einen Gelenkbolzen (14) zueinander verschwenkbar sind.

2. Bügelvorrichtung nach Anspruch 1, **dadurch gekennzeichnet, dass** ein Drehgelenk (5) eine Federvorspannung in Ausfahrstellung der Gelenkteile (6, 7) aufweist.

3. Bügelvorrichtung nach einem der vorhergehenden Ansprüche, **dadurch gekennzeichnet, dass** in dem Gelenkbereich eine Muffe (11) für eine Einsteckstange (10) eines Gestellteiles (6, 7) ausgebildet ist und dass die Muffe (11) mittels einer Überwurfmutter (18) an der Einsteckstange (10) reibschlüssig festsetzbar ist.

4. Bügelvorrichtung nach einem der vorhergehenden Ansprüche, **dadurch gekennzeichnet, dass** eine in Gegenrichtung zu einer herausnehmbaren Einsteckstange (10) eines Gestellteiles angeordnete Stange als Feststange (13) ausgebildet ist, deren Stirnfläche einen Anschlag für die herausnehmbare Einsteckstange (10) bildet.

5. Bügelvorrichtung nach einem der vorhergehenden Ansprüche, wobei aufstellseitig an einem Gestellteil (6) Laufrollen (22) angebracht sind und das Bügelbrett (2) in einem Endbereich einen Dampferzeuger (4) aufweist, **dadurch gekennzeichnet, dass** die Laufrollen (22) dem den Dampferzeuger (4) aufweisenden Endbereich des Bügelbretts (2) zugeordnet sind.

6. Bügelvorrichtung nach Anspruch 5, **dadurch gekennzeichnet, dass** zugeordnet zu einer Laufrolle (22) ein Standfuß (23) vorgesehen ist, der in einer Benutzungsstellung des Bügelbretts (2) sich mit seiner Standfläche in Abstand zum Boden (24) befindet, jedoch in einer Lagerstellung des Bügelbretts (2) gegenüber der Laufrolle (22) nach unten vorsteht.

7. Bügelvorrichtung nach Anspruch 6, **dadurch gekennzeichnet, dass** der Standfuß (23) fest mit dem Gestellteil (6) verbunden ist.

8. Bügelvorrichtung nach einem der Ansprüche 6 oder 7, **dadurch gekennzeichnet, dass** der Standfuß (23) an einer Laufrad-Halterung (25) ausgebildet ist.

## Claims

1. An ironing device (1), preferably a steam ironing device, having an ironing board (2) and a frame (3) supporting the ironing board (2), the frame (3) being extendible and consisting of two frame portions (6, 7) which are connected by pivot joints (5), **characterized in that** the frame portions (6, 7) are formed to be separable in the region of the pivot joint (5) is such a way that for use-friendly storage, foot-end portions of each frame portion can be removed or can be pivoted away and the fixed rods (13) of the frame portions (6, 7) remaining on the ironing board (2) cross-over in the region of the pivot joints and are here pivotable with respect to one another by way of a pivot pin (14).

2. An ironing device according to Claim 1, **characterized in that** a pivot joint (5) has a spring bias towards the extended position of the pivot portions (6, 7).

3. An ironing device according to one of the preceding claims, **characterized in that** a sleeve (11) for a push-in rod (10) of a frame portion (6, 7) is provided and **in that** the sleeve (11) is frictionally fixable to the push-in rod (10) by means of a retainer nut (18).

4. An ironing device according to one of the preceding claims, **characterized in that** a rod disposed in the opposite direction to a withdrawable push-in rod (10) of a frame portion is provided as a fixed rod (13), the end face of which forms a stop for the withdrawable push-in rod (10).

5. An ironing device according to one of the preceding claims, rollers (22) being mounted on a frame portion (6) at its standing end and the ironing board (2) having a steam generator (4) in an end region, **characterized in that** the rollers (22) are associated with the end region of the ironing board (2) which has the steam generator (4).

6. An ironing device according to Claim 5, **characterized in that** a supporting foot (22) is provided and is associated with a roller (22), the supporting surface of the foot being at a distance from the floor (24) in a position of use of the ironing board (2), but projecting downwardly beyond the roller (22) in a storage position of the ironing board (2).

7. An ironing device according to Claim 6, **characterized in that** the supporting foot (23) is fixedly connected to the frame portion (6).

8. An ironing device according to one of Claims 6 or 7, **characterized in that** the supporting foot (23) is provided on a mount (25) for the wheel.

## Revendications

1. Dispositif de repassage (1), de préférence dispositif de repassage à vapeur, avec une planche à repasser (2) et un support (3) portant la planche à repasser (2), le support (3) étant déployable et consistant en deux pièces de châssis (6, 7) reliées par l'intermédiaire d'articulations tournantes (5), **caractérisé en ce que** les pièces de châssis (6, 7) sont conçus en version divisible dans la zone de l'articulation tournante (5), de sorte que pour un rangement selon les règles de l'art, les parties du côté pied d'appui de chacun des éléments de support puissent être éloignées ou pivotées vers le bas et que les barres fixes (13) des pièces de châssis (6, 7) restant sur la planche à repasser (2) se croisent dans la zone des articulations tournantes et puissent pivoter localement l'une contre l'autre par l'intermédiaire d'une broche articulée (14).

2. Dispositif de repassage selon la revendication 1, **caractérisé en ce qu'**une articulation tournante (5) est soumise à une précontrainte élastique lorsque les pièces de châssis (6, 7) sont déployées.

3. Dispositif de repassage selon l'une des revendications précédentes, **caractérisé en ce qu'**est réalisé dans la zone d'articulation, un manchon (11) pour une barre enfichable (10) d'une pièce de châssis (6, 7) et **en ce que** le manchon (11) peut se fixer sur la barre enfichable (10) par une liaison à friction, au moyen d'un écrou à chapeau (18).

4. Dispositif de repassage selon l'une des revendications précédentes, **caractérisé en ce qu'**une barre placée dans le sens opposée à une barre enfichable (10) amovible d'une pièce de châssis est conçue sous la forme d'une barre fixe (13), dont la surface frontale forme une butée pour la barre enfichable (10) amovible.

5. Dispositif de repassage selon l'une des revendications précédentes, dans lequel du côté du châssis sont montées des roulettes (22) de roulement sur une pièce de châssis (6) et en ce que la planche à repasser (2) comporte dans une zone d'extrémité un générateur de vapeur (4), **caractérisé en ce que** les roulettes (22) de roulement sont associées à la zone d'extrémité de la planche à repasser (2) comportant le générateur de vapeur (4).

6. Dispositif de repassage selon la revendication 5, **caractérisé en ce qu'**est prévu un pied d'appui (23), associé à une roulette (22) et qui dans une position d'utilisation de la planche à repasser (2) se trouve à distance du sol (24) avec sa surface d'assise, mais qui dans une position de rangement de la planche à repasser (2) dépasse vers le bas, par rapport à la roulette (22).

7. Dispositif de repassage selon la revendication 6, **caractérisé en ce que** le pied d'appui (23) est relié rigidement à la pièce de châssis (6).

8. Dispositif de repassage selon l'une des revendications 6 ou 7, **caractérisé en ce que** le pied d'appui (23) est réalisé sur un moyen de fixation (25) de la roue de roulement.
